# FASCICULE DE BREVET EUROPEEN

(11) **EP 0 179 692 B1**
(45) Date de publication et mention de la délivrance du brevet: **18.05.1988**
(21) Numéro de dépôt: 85401852.0
(22) Date de dépôt: 24.09.1985
(51) Int. Cl.: A63C 9/085, A63C 9/084, A63C 9/08

(54) **Fixation de sécurité pour ski**
Sicherheitsskibindung
Safety ski bindung

(30) Priorité: 04.10.1984 FR 8415229; 24.07.1985 FR 8511302
(43) Date de publication de la demande: 30.04.1986
(73) Titulaire: Sté. Look Société Anonyme, 58004 Nevers Cedex (FR)
(72) Inventeur: Peyre, Henri, F-58000 Nevers (FR)
(74) Mandataire: Tony-Durand, Serge

(56) Documents cités:
- EP-A- 0 025 747
- FR-A- 2 413 915
- FR-A- 2 418 656
- FR-A- 2 424 037

## Description

La présente invention concerne les fixations de sécurité pour ski qui sont adaptées à immobiliser soit l'avant d'une chaussure en constituant une butée avant, soit l'arrière de celle-ci en formant une talonnière.

Plus précisément, l'invention est relative aux fixations dites "à déclenchement multidirectionnel" qui comportent une mâchoire de retenue montée pivotante dans le sens vertical sur un corps lui-même monté rotatif autour d'un pivot perpendiculaire au ski, un mécanisme élastique assurant le maintien de l'un et l'autre de ces deux organes dans leur position normale.

Ainsi, en cas de torsion s'exerçant sur le pied, la mâchoire peut se déplacer latéralement par rotation avec le corps de la fixation autour du pivot de celui-ci afin de permettre l'échappement latéral de la chaussure. Cependant cette mâchoire peut également pivoter vers le haut pour permettre l'échappement de la chaussure dans ce sens, soit en cas de chute avant lorsqu'il s'agit d'une talonnière, soit en cas de chute arrière s'il s'agit d'une butée avant.

Pour assurer une sécurité satisfaisante, certaines butées avant de fixation sont conçues de façon qu'une poussée de la chaussure vers l'avant, due par exemple à un début de chute en avant, provoque une réduction de la résistance élastique s'opposant à la rotation du corps de la butée correspondante. En effet, une telle poussée augmente les frottements de la chaussure et par suite la dureté à l'échappement. Il convient donc que la résistance élastique du mécanisme de retenue soit diminuée pour que l'importance de la force de retenue reste sensiblement la même.

Ainsi, le brevet FR 2.395.046 décrit une butée avant dont la mâchoire de retenue est montée coulissante dans le sens axial sur le corps rotatif de celle-ci de façon à assurer une réduction de la résistance élastique en torsion au cas ou une poussée s'exerce sur cette mâchoire vers l'avant. Le mécanisme élastique prévu dans cette butée consiste en un piston logé à l'intérieur du corps rotatif et qui est appliqué par un ressort contre un méplat prévu sur le pivot de celui-ci. Or ce piston porte deux extensions latérales, disposées de part et d'autre du pivot et contre les extrémités desquelles la mâchoire de retenue vient agir en cas de déplacement de celle-ci vers l'avant. Ceci provoque alors l'écartement de ce piston par rapport au méplat qui lui sert normalement de siège, ce qui permet une libre rotation du corps de la butée. D'autres solutions, mettant cependant en oeuvre le même principe où le pivot autour duquel tourne la mâchoire comporte au moins un méplat agissant sur un piston ou organe analogue soumis à l'action d'un ressort, sont décrites dans les brevets français FR-A-2 424 037 et 2 418 656.

En cas de chute en avant, il y a donc libération complète de la chaussure. Or une telle libération soudaine peut s'avérer dangereuse. Par ailleurs, la butée avant décrite dans ce brevet (FR-A-2 395 046) ne permet en aucune façon la libération de la chaussure en cas de chute en arrière. A plus forte raison, il n'y a donc pas un agencement assurant une réduction de la résistance élastique à la rotation en cas de chute en arrière.

Pour sa part, le brevet FR 2 439 601 décrit une fixation qui peut aussi bien constituer une talonnière qu'une butée avant et dont la conception permet un échappement de l'extrêmité correspondante de la chaussure vers le haut, ce qui n'est pas le cas de la butée avant mentionnée ci-dessus. En effet, la fixation décrite dans ce second brevet comporte un embout susceptible de pivoter vers le haut et qui est porté par un corps lui-même monté rotatif autour d'un pivot perpendiculaire au ski. Ce pivot présente deux méplats orientés en sens inverse et contre lesquels sont appliqués respectivement une surface d'appui prévue dans le fond du corps rotatif et un piston monté à l'intérieur de ce dernier, un ressort unique faisant pression sur ce piston. La mâchoire correspondante est montée pivotante directement sur le corps rotatif de la fixation et ce, autour d'un axe transversal, parallèle à la surface supérieure du ski. Cependant, cette mâchoire est maintenue dans sa position normale par tige transversale entre le fond du corps rotatif et le méplat correspondant du pivot, et dont les extrémités coopèrent avec des rampes prévues sur cette mâchoire.

Lorsque cette fixation est utilisée comme butée avant, elle permet à la fois un échappement latéral de la chaussure sous l'effet d'un effort de torsion très important et un échappement de son extrémité vers le haut sous l'effet d'une chute en arrière. Cependant, cette fixation est conçue de façon que la mâchoire reste en prise avec l'extrémité correspondante de la chaussure pendant une course de grande longueur.

A cet effet, le corps rotatif est susceptible de coulisser d'avant en arrière par rapport à ce pivot et la mâchoire de retenue peut elle-même coulisser dans le sens axial sur ce corps, son axe de pivotement étant matérialisé par des tourillons portés par celui-ci et engagés dans des encoches de cette mâchoire. Ainsi, une rotation du corps de cette fixation provoque un recul de celle-ci et de la mâchoire.

Il en est de même en cas de relèvement de la mâchoire. Cependant, ce mouvement s'accompagne également d'un écartement de la surface d'appui du corps rotatif par rapport au méplat correspondant du pivot, ce qui entraîne alors une réduction de la résistance élastique opposée à la rotation du corps de la fixation.

Toutefois, lorsque la fixation est utilisée comme butée avant, une telle réduction ne se produit qu'en cas de chute en arrière. Mais une chute en avant ne détermine aucune réduction de la résistance opposée à la rotation. Or de très nombreuses chutes correspondent à un mouvement complexe de chute en avant et de torsion à l'occasion duquel il est indispensable qu'il y ait une réduction de la résistance opposée à la rotation, ce qui n'est pas le cas avec la fixation en cause.

La présente invention a donc pour but de réaliser une fixation à déclenchement multidirectionnel dont la conception est telle que l'on obtienne une réduction de la résistance élastique à la rotation aussi bien lors d'une poussée de la chaussure contre cette fixation que dans le cas d'un échappement de la chaussure vers le haut. Ainsi, lorsque cette fixation est utilisée comme butée avant elle peut libérer la chaussure en cas d'effort de torsion, ou en cas de chute en arrière, ou bien encore dans le cas de chute en avant ou d'un mouvement complexe. La fixation selon l'invention comporte une mâchoire de retenue, destinée à immobiliser soit l'avant, soit l'arrière d'une chaussure, et montée pivotante dans le sens vertical sur un corps lui-même monté rotatif autour d'un pivot perpendiculaire au ski, et qui est maintenu dans sa position normale par un mécanisme élastique comprenant deux méplats ménagés en sens inverse sur le pivot et contre lesquels un ressort unique applique respectivement une surface d'appui prévue sur le corps rotatif et un piston logé à l'intérieur de celui-ci, la mâchoire de retenue étant maintenue dans sa position normale par une tige transversale dont les extrémités sont au contact de rampes portées par cette mâchoire.

Cependant, cette fixation est caractérisée en ce que:
- le méplat contre lequel s'applique le corps rotatif est de largeur inférieure au méplat contre lequel s'applique le piston et qui est tourné dans la direction opposée à l'emplacement de la chaussure;
- l'axe de pivotement de la mâchoire de retenue est portée par le piston;
- la tige transversale associée à cette mâchoire est interposée entre ce piston et le pivot du corps rotatif;
- et les rampes prévues sur la mâchoire de retenue, pour coopérer avec la tige transversale, sont aptes à provoquer un mouvement d'avancement de cette mâchoire en cas de pivotement de celle-ci vers le haut et ce, du fait de l'appui de cette tige transversale sur le pivot.

Ainsi, lorsque cette fixation est utilisée comme butée avant, une chute en avant provoque un déplacement de la mâchoire de retenue vers l'avant ce qui assure l'écartement du piston intérieur par rapport au méplat correspondant du pivot et, par suite, une réduction de la résistance élastique opposée à la rotation, du fait que la pression élastique du mécanisme ne s'exerce plus que sur le méplat de plus faible largeur du pivot. En cas de chute en arrière le pivotement de la mâchoire vers le haut provoque également un écartement du piston intérieur par rapport au méplat correspondant et ce, sous l'action des rampes prévues sur la mâchoire et qui coopèrent avec la tige transversale prenant appui sur le pivot.

Cependant, d'autres particularités et avantages de la présente fixation apparaîtront au cours de la description suivante d'un exemple de réalisation dans lequel cette fixation est utilisée comme butée avant. Cette description est donnée en référence au dessin annexé à simple titre indicatif, et sur lequel:
La figure 1 est une vue en élévation de la fixation correspondante, représentée dans sa position normale.
La figure 2 en est une vue en coupe verticale selon un axe longitudinal.
La figure 3 en est une vue en coupe selon la ligne III-III de la figure 2.
La figure 4 est une vue en coupe similaire à la figure 3, mais qui représente la présente fixation lors de la rotation de sa mâchoire et de son corps rotatif sous l'effet d'un effort de torsion excessif.
La figure 5 est une vue en coupe similaire à la figure 3, mais qui représente la présente fixation en cas de poussée de la chaussure vers l'avant, par exemple sous l'effet d'une chute en avant.
La figure 6 est une vue en élévation de côté représentant la présente fixation en cas de chute en arrière.
La figure 7 est une vue en coupe longitudinale similaire à la figure 2, mais qui représente la présente fixation en cas de chute en arrière.
La figure 8 est une vue schématique de côté, avec coupe axiale partielle d'une autre variante de réalisation de la fixation selon l'invention.
Les figures 9 et 10 sont des vues en coupe axiales respectivement selon un plan vertical et un plan horizontal, de la fixation selon la figure 8.
La figure 11 est une vue en coupe partielle, analogue à la figure 8, illustrant la fixation dans une position d'échappement correspondant à un début de chute arrière du skieur où la mâchoire de retenue subit un mouvement de soulèvement vertical par rapport au plan du ski.

Comme indiqué ci-dessus, la fixation représentée est utilisée comme butée avant destinée à immobiliser l'extrémité avant d'une chaussure 1. Toutefois, il est évident qu'elle pourrait être utilisée à l'arrière comme talonnière en modifiant de façon appropriée sa mâchoire de retenue et en y ajoutant un dispositif de déchaussage volontaire.

La présente fixation comporte une mâchoire de retenue 2 dont l'extrémité arrière porte deux bras 3 destinés à encadrer le bout avant de la chaussure 1 à immobiliser. Quant à l'extrémité avant de cette mâchoire, elle affecte la forme d'une chape comportant deux joues latérales 4 disposées de part et d'autre d'un corps rotatif 5 affectant la forme d'une sorte de cadre.

En effet, celui-ci est constitué par un élément en U disposé de chant et qui comprend deux parois latérales 6 et une branche transversale 7 formant le fond de ce corps rotatif, l'extrémité opposée de celui-ci comportant une entretoise 8.

A l'intérieur du corps rotatif 5 est logé un piston creux 9 renfermant un ressort de poussée 10. Ce dernier prend appui sur un organe permettant de régler sa tension initiale. Dans l'exemple représenté cet organe consiste en un écrou 11 engagé sur une vis de réglage 12 dont la tête tourillonne à l'intérieur de l'entretoise 8 et est accessible de l'extérieur, cet écrou étant empêché de tourner sur lui-même du fait qu'il présente un contour polygonal correspondant à la section du logement 25 prévu à l'intérieur du piston 9.

Le corps 5 est monté rotatif autour d'un pivot 13 porté par une platine 14 fixée sur le ski correspondant 15. Ainsi ce pivot est perpendiculaire à la surface supérieure de ce ski.

Comme il apparaît clairement d'après les figures 2 et 3, ce pivot 13 se trouve situé entre le piston 9 et le fond 7 du corps rotatif 5. Or, il comporte deux méplats, respectivement 16 et 17, s'étendant selon deux plans transversaux perpendiculaires au ski et dont l'un est dirigé vers l'avant et l'autre vers l'arrière. Le ressort 10 assure à la fois l'application du piston intérieur 9 contre le premier méplat 16 dirigé vers l'avant et l'application du fond 7 du corps rotatif contre le second méplat 17 dirigé vers l'arrière. Dans ces conditions, le corps 5 de la présente fixation se trouve normalement maintenu dans l'axe du ski, comme représenté à la figure 3.

Cependant, selon une caractéristique importante, le méplat 17 contre lequel s'applique le corps rotatif 5 est de moindre largeur que le méplat 16.

La mâchoire de retenue 2 est montée pivotante autour d'un axe XY, non pas sur le corps rotatif, mais sur le piston intérieur 9. Cet axe est parallèle à la surface supérieure du ski et il s'étend transversalement à l'axe du corps rotatif 5. Il est matérialisé par deux tourillons 18 prévus de part et d'autre du piston 9 et qui sont engagés à l'intérieur d'encoches 19 ménagés dans l'extrémité correspondante des joues latérales 4 de la mâchoire 2. Cependant, ces tourillons sont également engagés à l'intérieur d'ouvertures allongées 20 prévues dans les côtés correspondants du corps rotatif 5 et à l'intérieur desquelles ces tourillons peuvent coulisser dans le sens axial.

La mâchoire de retenue 2 se trouve normalement maintenue dans sa position abaissée, représentée aux figures 1 à 3, par une tige transversale 21, parallèle à la surface supérieure du ski, et qui est interposée entre le piston intérieur 9 et le pivot 13. Au niveau de cette tige, le pivot 13 comporte une gorge 22 qui l'entoure complètement et à l'intérieur de laquelle la tige transversale 21 est partiellement engagée. Une autre gorge 26 est prévue dans la face correspondante du piston 9, de façon que la tige 21 ait un certain jeu et que la face plane du piston s'appuie parfaitement contre le méplat 16 du pivot.

Les extrémités de la tige 21 sont montées coulissantes à l'intérieur de lumières allongées 27 ménagées dans les côtés 6 du corps rotatif 5. Cependant, les parties terminales de ces extrémités sont engagées pour leur part à l'intérieur d'autres lumières 23 prévues dans les joues latérales 4 de la mâchoire 2. Ces dernières lumières présentent la forme générale d'un triangle rectangle dont la base est située vers le haut et le bord avant 24 est incliné pour constituer une rampe destinée à coopérer avec les extrémités de la tige transversale 21.

Grâce à cet agencement la pression du ressort 10, qui s'exerce sur la tige 21, par l'intermédiaire du piston intérieur 9, assure le maintien de la mâchoire 2 dans sa position normale abaissée représentée aux figures 1 et 2.

Le fonctionnement de la présente fixation multidirectionnelle est le suivant:

### 1. Dans le cas d'effort excessif de torsion (figure 4):

Dans un tel cas, la mâchoire 2 peut se déplacer sur le côté par rotation avec le corps 5 autour de l'axe vertical du pivot 13 de celui-ci et ce, à l'encontre de la pression exercée par le ressort de rappel 10. Le piston intérieur 9 et la surface d'appui 7, ménagée dans le fond du corps rotatif 5, prennent alors une position inclinée par rapport aux deux méplats correspondants 16 et 17. De ce fait, il existe un couple de rappel qui tend à ramener l'ensemble de la fixation dans sa position normale dès que cesse l'effort de torsion s'exerçant sur le pied du skieur.

Il convient de noter que dans un tel cas la résistance élastique, opposée à la rotation de l'ensemble de la fixation, est assurée à la fois par la pression exercée par le piston intérieur 9 et celle exercée par le fond 7 du corps rotatif 5 contre les deux méplats correspondants.

### 2. En cas de poussée vers l'avant (figure 5):

Une telle poussée, qui peut être due par exemple à une chute en avant du skieur ou à une flexion du ski, provoque un déplacement de la mâchoire 2 dans le sens de la flèche F1 par coulissement axial sur le corps rotatif 5. Dans son mouvement cette mâchoire entraîne le piston intérieur 9 vers l'avant par poussée sur les tourillons 18 portés par ce piston et qui sont situés dans le fond des encoches 19. De ce fait, ce piston se trouve écarté du méplat correspondant 16 prévu sur le pivot 13.

Dans ces conditions, seul le corps rotatif 5 continue à exercer une pression sur le méplat correspondant 17 du pivot 13. Comme ce méplat est plus étroit que le méplat 16, il en résulte une diminution de la résistance élastique opposée à la rotation de l'ensemble, et ce bien que le ressort 10 ait subi une légère compression. Ceci assure donc bien la réduction de résistance à la rotation qui est nécessaire en cas de chute en avant du skieur.

### 3. En cas de chute en arrière (figures 6 et 7):

Dans un tel cas l'extrémité avant de la chaussure tend à faire pivoter la mâchoire 2 vers le haut dans le sens de la flèche F2 autour de l'axe XY matérialisé par les tourillons 18. Lors de ce pivotement les extrémités de la tige transversale 21 sont amenées à coulisser contre les rampes inclinées 24 prévues dans les joues latérales 4 de la mâchoire 2. Cependant, comme cette tige se trouve en appui contre le fond de la gorge 22 du pivot 13, ceci provoque, par réaction, un mouvement d'avancement de la mâchoire 2 puisque l'inclinaison des rampes 24 est telle que leur extrémité inférieure est plus proche de l'arrière que l'extrémité supérieure.

Comme précédemment, la mâchoire 2 entraîne le piston intérieur 9 dans son mouvement d'avancement.

Il en résulte à nouveau un écartement de ce piston par rapport au méplat correspondant 16 du pivot 13 et par suite, une réduction de la résistance élastique opposée à la rotation de l'ensemble de la fixation autour de ce pivot.

Dans ce cas, on obtient donc bien également une réduction de la résistance élastique permettant d'aboutir à la sécurité recherchée.

De plus, il se produit alors un avancement de la mâchoire 2, ce qui aide au dégagement de la chaussure, d'autant plus que l'axe X-Y de pivotement de la mâchoire est lui-même avancé et qu'il en résulte une compatibilité des rapports de dureté entre torsion et chute arrière.

### 4. En cas de mouvement complexe:

Il est bien évident que dans un tel cas on obtient également une réduction de la résistance à la rotation pour les raisons exposées dans les deux cas précédents.

Dans ces conditions, la présente fixation multidirectionnelle assure une sécurité optimum. Or, contrairement à ce qui est le cas dans de nombreuses fixations existant actuellement, ce résultat est obtenu par des moyens très simples et avec le minimum de pièces. Ceci est donc extrêmement avantageux, tant au point de vue du prix de revient de cette fixation qu'en ce qui concerne sa fiabilité.

Ainsi qu'il a déjà été indiqué, la présente fixation peut constituer non seulement une butée avant, comme dans l'exemple décrit ci-dessus, mais également une talonnière destinée à assurer la retenue en place du talon d'une chaussure.

Dans l'exemple représenté sur les figures 8 à 11, est envisagée une autre variante de réalisation où, afin de simplifier la réalisation mécanique de la fixation, tout en améliorant sa robustesse et sa fiabilité, en abaissant en outre son prix de revient, on réalise la mâchoire de retenue 2 de telle sorte que celle-ci présente deux joues latérales, chacune de ces joues étant terminée dans sa partie dirigée vers l'avant par une portée de forme circulaire, centrée sur l'axe de pivotement de la mâchoire, cette portée étant apte à tourner sur un appui circulaire également centré sur l'axe et ménagé sur le côté correspondant du piston interne.

De façon plus particulière et comme on le voit sur ces figures, la partie avant de la mâchoire 2, à l'opposé des bras 3 encadrant l'extrémité de la chaussure à immobiliser sur le ski 15, affecte la forme d'une chape, comportant deux joues latérales qui entourent elles-mêmes l'ensemble rotatif 5. Celui-ci est susceptible de tourner autour du pivot fixe 13, porté par la platine 14 fixée sur le ski 15, ce pivot comportant les deux méplats respectivement 16 et 17 (figure 9), s'étendant dans deux plans transversaux perpendiculaires au ski et dont l'un est dirigé vers l'avant et l'autre vers l'arrière, le méplat 16 présentant par construction une surface sensiblement plus importante que le méplat 17 pour des raisons déjà explicitées en relation avec les autres modes de réalisation. Le pivot 13 présente deux dégagements 55 et 56 vis à vis d'une pièce transversale 41 dont le rôle sera défini plus loin, qui évitent à cette pièce d'être poussée vers l'avant en cas de rotation de la butée par l'effet de came qu'elle induit.

Dans l'exemple représenté sur les figures 8 à 11, l'ensemble rotatif 5 est constitue principalement par le piston 9 de l'ensemble élastique de la fixation, ce piston 9 présentant intérieurement un alésage cylindrique 28 où est logé un ressort 29 dont l'une des extrémités, située vers l'avant du ski, s'appuie contre la tête 30 d'un écrou creux 31, apte à s'engager plus ou moins profondément à l'intérieur de cet alésage 28 de manière à comprimer ce ressort contre le fond 9a du piston. A cet effet, l'écrou creux 31 comporte un taraudage interne 32, coopérant avec l'extrémité filetée 33 d'un goujon 34, traversant le pivot vertical 13 par un passage 35, ménagé axialement dans celui-ci. Ce passage 35 présente un dégagement se présentant pour faciliter l'usinage, soit sous la forme d'une rainure oblongue, soit sous celle de deux cônes opposés par les sommets, afin d'autoriser le libre débattement de l'ensemble rotatif 5 et du goujon 34 dans le passage 35 du pivot fixe 13, lors des déplacements en rotation.

Le goujon 34 comporte par ailleurs, à son extrémité opposée à l'écrou 31, une portée d'appui 36 contre le fond 37 d'un étrier 38, guidant latéralement le piston 9 et est immobilisé en rotation par rapport à cet étrier au moyen d'un carré 39, logé dans un perçage de forme correspondante prévu dans le fond 37.

L'étrier 38 comporte, dans ses côtés latéraux, une rainure longitudinale 40, à travers laquelle s'engagent les extrémités d'une pièce transversale 41, ces extrémités étant avantageusement recouvertes par des capots 42 formant roulements. Ceux-ci sont notamment susceptibles de se déplacer à l'intérieur d'une rainure 43 de forme incurvée, ménagée dans les joues latérales 4 de la mâchoire 2, afin de permettre comme indiqué dans les précédents exemples, le pivotement vers le haut de la mâchoire, en cas de chute arrière du skieur. Avantageusement, les rainures 43 prévues dans la mâchoire 2 sont normalement obturées par des plaquettes 44 fixées extérieurement sur les joues 4 de cette dernière.

En position normale de la fixation, le piston 9 ménagé dans le corps rotatif 5 est sous l'effet du ressort 29 en appui contre la pièce de butée 46, cette pièce étant elle-même en appui contre la face 16 de l'axe 13. Cette pièce 46 est destinée à résister à l'usure provoquée par le frottement en cas de rotations. Le piston 9 est en métal léger ou en matière plastique, la pièce transversale 41 étant logée à l'intérieur de la pièce 46 avec un léger jeu 46a.

Dans la variante considérée, la partie dirigée vers l'avant de chacune des joues latérales 4 de la mâchoire 2, présente un profil circulaire 47, adapté à coopérer, par glissement relatif, avec un appui 48, également circulaire et de même centre, prévu dans l'extrémité en regard du corps rotatif 5. Les centres communs respectivement des profils circulaires 47 et de leurs portées d'appui 48 correspondant à chacune des joues latérales 4 délimitent ainsi, de part et d'autre de la mâchoire 2, l'axe X-Y de pivotement de cette mâchoire en cas de chute arrière du skieur de la manière précisée plus loin.

Sur les figures 8 et 9, on voit par ailleurs que le piston 9 comporte un ergot frontal 49, pénétrant dans une rainure 50 ménagée dans la face interne en vis-à-vis de la mâchoire 2. Enfin, celle-ci est avantageusement munie d'une vis d'ajustement 51, dont la tête 52 est montée dans un lamage approprié, usiné dans la mâchoire 2, cette vis 51 étant en position normale de la fixation en butée sur la face supérieure 53 de la tête 54 du pivot 13. Cette vis 51 permet ainsi, selon sa position relative dans son lamage, d'ajuster en hauteur la mâchoire de retenue 2 et en particulier les bras latéraux 3 de cette dernière, afin de s'adapter exactement à l'épaisseur de la semelle de la chaussure du skieur engagée dans la fixation.

Le fonctionnement de la fixation multidirectionnelle représentée sur les figures précédentes est exactement semblable à celui précisé en relation avec les exemples déjà décrits. Ainsi, en cas notamment de chute avant du skieur, se produit sur la mâchoire 2 un effort dirigé vers l'avant qui, par suite de la coopération des profils 47 ménagés dans les joues 4 avec les appuis 48 du corps rotatif 5, assure le déplacement vers l'avant du piston 9, avec compression relative du ressort 29 monté entre le fond 9a et la tête 30 de l'écrou 31. Dans ce mouvement, la pièce d'appui 46 se dégage ainsi du méplat 16 dirigé vers l'avant, prévu sur le pivot fixe 13, en permettant la rotation autour de ce pivot de l'ensemble du corps rotatif et de la mâchoire de retenue 2 qui lui est liée, avec un effort sensiblement plus limité. Bien entendu, la résistance élastique de l'ensemble à la rotation peut être ajustée par vissage plus ou moins important de l'écrou creux 31 sur la partie fileté 33 prévue à l'avant du goujon 34, en augmentant ou diminuant, selon le cas, la raideur de la fixation. A noter également que lors de la rotation de la fixation en torsion le passage 35 ménagé dans le pivot 13 permet le déplacement du goujon 34 jusqu'à la fin de la rotation nécessaire à l'échappement de la chaussure.

De la même façon, en cas de chute arrière du skieur exerçant sur la mâchoire de retenue 2 et en particulier sur les bras 3 encadrant la chaussure, un effort dirigé vers le haut de la manière illustrée sur la figure 11, le corps 2 bascule vers l'avant. Les rainures 43 prennent appui sur la pièce transversale 41 par l'intermédiaire de ses roulements d'extrémités 42, la pièce 41 étant pressée contre le pivot 13. Il en résulte, du fait du profil des rainures 43, un effort d'avancée sur le piston 9 et par suite une compression limitée du ressort 29, permettant comme précédemment, le dégagement du méplat 16 vis à vis de la pièce d'appui 46 et une limitation de la résistance offerte à la rotation de la fixation autour de son pivot.

On notera que, conformément aux dispositions décrites, le pivotement de la mâchoire 2, s'effectue dans ce cas autour de l'axe X-Y grâce à la coopération des profils circulaires 47 sur les appuis 48, en évitant l'existence d'un axe matériel, joignant effectivement le centre de rotation des deux pièces l'une par rapport à l'autre.

Il en résulte ainsi une simplification sensible de la fabrication de la fixation multidirectionnelle considérée qui, en diminuant le nombre des pièces nécessaires et leur complexité, permet un abaissement sensible de son prix de revient.

Dans la variante illustrée sur les figures précédentes, la mâchoire de retenue 2 peut être ajustée en hauteur par une action sur la vis 52, permettant par coopération de celle-ci avec la tête 54 du pivot 13, de régler la position des bras 3 de la mâchoire 2, entourant l'extrémité avant de la chaussure. On notera cependant que ce réglage, en déplaçant relativement l'un par rapport à l'autre la mâchoire 2 et le corps rotatif 5, provoque déjà une légère rotation des portées circulaires 47 sur les appuis 48 d'une manière analogue à ce qui se produit dans le cas d'un début de chute arrière. Il en résulte que dans cette variante, les possibilités d'ajustement en hauteur de la mâchoire par la vis 51 sont nécessairement limitées.

## Revendications

1. Fixation de sécurité pour ski comportant une mâchoire (2) de retenue destinée à immobiliser soit l'avant, soit l'arrière d'une chaussure, et montée pivotante dans le sens vertical sur un ensemble (5; 6, 9; 37, 9) monté rotatif autour d'un pivot (13) perpendiculaire au ski, et qui est maintenu dans sa position normale par un mécanisme élastique comprenant deux méplats ménagés en sens inverse sur le pivot (13) et contre lesquels un ressort unique applique respectivement une surface d'appui prévue sur un corps rotatif (6;37) dudit ensemble et un piston (9) logé au moins partiellement à l'intérieur du corps, la mâchoire de retenue étant maintenue dans sa position normale par une tige (21, 41) transversale dont les extrémités sont au contact de rampes (24) portées par cette mâchoire, caractérisée en ce que:
- le méplat (17), contre lequel s'applique le corps rotatif (6, 37), est de largeur inférieure au méplat (16) contre lequel s'applique le piston (9) et qui est placé du coté opposée à l'emplacement de la chaussure;
- l'axe (X-Y) de pivotement de la mâchoire de retenue (2) est porté par le piston (9);
- la tige transversale (21) associée à cette mâchoire est interposée entre ce piston (9) et le pivot (13) de l'ensemble rotatif (5),
- et les rampes (24) prévues sur la mâchoire de retenue (2) pour coopérer avec la tige transversale (21), sont aptes à provoquer un mouvement d'avancement de cette mâchoire en cas de pivotement de celle-ci vers le haut et ce, du fait de l'appui de cette tige transversale sur le pivot (13).

2. Fixation pour ski selon la revendication 1, caractérisée en ce que l'axe de pivotement (XY) de la mâchoire (2) est matérialisé par deux tourillons (18) prévus sur les côtés du piston intérieur (9), à son extrémité située à l'opposé du pivot (13), et qui sont montés coulissants, dans le sens axial, à l'intérieur de lumières (20), de forme allongée, ménagées dans les côtés correspondants (6) du corps rotatif (5), les extrémités de ces tourillons étant engagées dans des joues latérales (4) portées par la mâchoire (2) de retenue et qui sont disposées de part et d'autre du corps rotatif (5).

3. Fixation pour ski selon l'une des revendications précédentes, caractérisée en ce que les extrémités de la tige transversale (21), associée à la mâchoire de retenue (2), sont montées coulissantes, dans le sens axial, à l'intérieur de lumières (27), de forme allongée, ménagées dans les côtés correspondants (6) du corps rotatif (5).

4. Fixation pour ski selon la revendication 3, caractérisée en ce que les parties terminales des extrémités de la tige transversale (21), associée à la mâchoire de retenue (2), sont engagées dans des lumières ménagées dans les joues latérales (4) portées par cette mâchoire, l'un des bords de ces ouvertures, en l'occurrence le bord tourné du côté opposé à l'emplacement de la chaussure, constituant une rampe (24) coopérant avec la tige transversale (21).

5. Fixation pour ski selon la revendication 1, caractérisée en ce que la mâchoire de retenue présente deux joues latérales (4), chacune de ces joues étant terminée dans sa partie dirigée vers l'avant par une portée de forme circulaire (47), centrée sur l'axe de pivotement de la mâchoire, cette portée étant apte à tourner sur un appui circulaire (48), également centré sur l'axe et ménagé sur le côté correspondant du piston interne (9).

6. Fixation pour ski selon la revendication 5, caractérisée ce que le corps rotatif, constitué par un étrier en U (37, 38) entourant partiellement le pivot et le piston, est solidarisé du piston par un goujon axial (34) dont le corps, monté dans le piston et traversant le pivot (13), présente une extrémité filetée coopérant avec un écrou (31), comprenant une tête (30) qui coulisse dans le piston interne à l'encontre du ressort (29) du mécanisme élastique, logé entre cette tête et une butée constituant le fond (9a) du piston.

7. Fixation pour ski selon la revendication 6, caractérisée en ce que le goujon (34) traverse le pivot (13) à travers un passage présentant un profil en double cône, de forme oblonge ou pour permettre les débattements du goujon lors du mouvement du corps rotatif (5) autour du pivot.

## Patentansprüche

1. Sicherheitsskibindung, welche eine Haltebacke (2) aufweist, die bestimmt ist, sei es den vorderen Teil, sei es den hinteren Teil eines Schuhs festzustellen, und welche im Vertikalsinn schwenkbar auf einer Einheit (5; 6, 9;37, 9) gelagert ist, die um einen zum Ski rechtwinkeligen Drehzapfen (13) drehbar gelagert ist, und welche in ihrer normalen Position durch einen elastischen Mechanismus gehalten ist, welcher zwei Abflachungen, die im inversen Sinn am Drehzapfen (13) ausgebildet sind und gegen welche eine einzige Feder bzw. eine an einem drehbaren Bauteil (6; 37) besagter Einheit vorgesehene Auflagefläche anliegen, und einen Kolben (9) aufweist, welcher zumindest partiell im Inneren des Bauteils untergebracht ist, wobei die Haltebacke in ihrer normalen Position durch eine Transversalstange (21, 41) gehalten ist, deren Enden sich in Kontakt mit durch diese Backe getragenen schrägen Flächen (24) befinden, dadurch gekennzeichnet, daß:
- die Abflachung (17), gegen welche sich der drehbare Bauteil (6, 37) anlegt, von einer geringeren Breite als die Abflachung (16) ist, gegen welche sich der Kolben (9) anlegt und welche an der der Stelle des Schuhs entgegengesetzten Seite angeordnet ist,
- die Schwenkachse (X-Y) der Haltebacke (2) durch den Kolben (9) getragen ist,
- die mit dieser Backe verbundene Transversalstange (21) zwischen diesem Kolben (9) und dem Drehzapfen (13) der drehbaren Einheit (5) dazwischengesetzt ist,
- und die geneigten Flächen (24), die an der Haltebacke (2) zum Zusammenwirken mit der Transversalstange (21) vorgesehen sind, geeignet sind, um eine Vorwärtsbewegung dieser Backe im Falle von deren Verschwenkung nach oben und dies, zufolge der Anlage dieser Transversalstange am Zapfen (13), herbeizuführen.

2. Skibindung nach Anspruch 1, dadurch gekennzeichnet, daß die Schwenkachse (X-Y) der Backe (2) aus zwei Zapfen (18) hergestellt ist, welche an den Seiten des inneren Kolbens (9), an dessen dem Zapfen (13) abgewandten Ende, vorgesehen sind, und die im achsialen Sinn gleitend im Inneren von länglichen Schlitzlöchern (20) gelagert sind, die in den korrespondierenden Seitenteilen (6) des drehbaren Bauteils (5) ausgebildet sind, wobei die Enden dieser Zapfen sich im Eingriff mit seitlichen Führungen (4) befinden, welche durch die Haltebacke (2) getragen sind und die beiderseits des drehbaren Bauteils (5) angeordnet sind.

3. Skibindung nach einem der vorhergehenden Ansprüche, dadurch gekennzeichnet, daß die Enden der Transversalstange (21), die mit der Haltebacke (2) verbunden ist, im Inneren von länglichen Schlitzlöchern (27), die in den korrespondierenden Seitenteilen (6) des drehbaren Bauteiles (5) ausgebildet sind, im achsialen Sinn gleitbar gelagert sind.

4. Skibindung nach Anspruch 3, dadurch gekennzeichnet, daß die Anschlußpartien der Enden der Transversalstange (21), die mit der Haltebacke (2) verbunden ist, sich im Eingriff mit in den seitlichen Führungen (4), welche durch diese Backe getragen sind, ausgebildeten Schlitzlöchern befinden, wobei der eine der Ränder dieser Öffnungen, im vorliegenden Fall der Rand, der der Stelle des Schuhs von der entgegengesetzten Seite zugewendet ist, eine schräge Fläche (24) bildet, die mit der Transversalstange (21) zusammenwirkt.

5. Skibindung nach Anspruch 1, dadurch gekennzeichnet, daß die Haltebacke zwei seitliche Führungen (4) aufweist, wobei eine jede dieser Führungen in ihrer nach vor gerichteten Partie durch eine kreisförmige Lagerfläche (47) abgeschlossen ist, welche auf der Schwenkachase der Backe zentriert ist, wobei diese Lagerfläche geeignet ist, um auf einer kreisförmigen Auflage (48) zu drehen, welche in gleicher Weise auf der Achse zentriert ist und an der korrespondierenden Seite des inneren Kolbens (9) ausgebildet ist.

6. Skibindung nach Anspruch 5, dadurch gekennzeichnet, daß der drehbare Bauteil, welcher durch einen Bügel in U-Form (37, 38), welcher partiell den Drehzapfen und den Kolben umgibt, gebildet wird, mit dem Kolben durch einen achsialen Bolzen (34) verbunden ist, dessen Korpus, im Kolben gelagert und den Zapfen (13) durchsetzend, ein mit einem Gewinde versehenes Ende aufweist, welches mit einer Mutter (31) zusammenwirkt, die einen Kopf (30) aufweist, der im Inneren Kolben gegen die Feder (29) des elastischen Mechanismus gleitet, welche zwischen diesem Kopf und einem Anschlag, der den Boden (9a) des Kolbens bildet, untergebracht ist.

7. Skibindung nach Anspruch 6, dadurch gekennzeichnet, daß der Bolzen (34) den Zapfen (13) durchsetzt, durch eine Passage hindurch, welche ein Doppelkonus-Profil, in länglicher Form, bildet, um die Ausschwingungen des Bolzens bei der Bewegung des drehbaren Bauteils (5) um den Zapfen zu erlauben.

## Claims

1. Safety ski binding comprising a retaining jaw unit (2) which is intended to secure either the toe end or the heel end of a boot and is mounted for pivotal displacement in the vertical direction on an assembly (5; 6, 9; 37, 9) rotatably mounted on a pivot (13) which is perpendicular to the ski and which is maintained in its normal position by a resilient mechanism comprising two flat faces which are formed on the pivot (13) in opposite directions and against which a bearing surface formed on a rotary body (6; 37) of said assembly (9) and a piston housed at least partially within the body are applied respectively by a single spring, the retaining jaw unit being maintained in its normal position by a cross-pin (21, 41) whose ends are in contact with guide ramps (24) carried by this jaw unit, characterized in that:
- the flat face (17) against which the rotary body (6, 37) is applied is smaller in width than the flat face (16) against which the piston (9) is applied and which is placed on the side opposite to the ski-boot location;
- the pivotal axis (X-Y) of the retaining jaw unit (2) is carried by the piston (9);
- the cross-pin (21) associated with this jaw unit is interposed between this piston (9) and the pivot (13) of the rotary assembly (5),
- and the ramps (24) provided on the retaining jaw unit (2) for cooperating with the cross-pin (21) are capable of producing a forward movement of this jaw unit in the event of upward pivotal displacement of this latter by virtue of the fact that this cross-pin bears on the pivot (13).

2. Ski binding in accordance with claim 1, characterized in that the pivotal axis (XY) of the jaw unit (2) is materialized by two trunnions (18) which are formed on the sides of the internal piston (9) at the end remote from the pivot (13) and which are mounted for sliding motion in the axial direction within elongated slots (20) formed in the corresponding side walls (6) of the rotary body (5), the ends of these trunnions being engaged in side cheeks (4) which are carried by the retaining jaw unit (2) and which are placed on each side of the rotary body (5).

3. Ski binding in accordance with one of the preceding claims, characterized in that the extremities of the cross-pin (21) associated with the retaining jaw unit (2) are slidably mounted for axial displacement within elongated slots (27) formed in the corresponding side walls (6) of the rotary body (5).

4. Ski binding in accordance with claim 3, characterized in that the terminal portions of the extremities of the cross-pin (21) associated with the retaining jaw unit (2) are engaged in slots formed in the side cheeks (4) carried by this jaw unit, a guide ramp (24) adapted to cooperate with the cross-pin (21) being formed by one of the edges of these openings and in particular the edge directed away from the ski-boot location.

5. Ski binding in accordance with claim 1, characterized in that the retaining jaw unit has two side cheeks (4), the forwardly-directed portion of each cheek being provided with an end bearing surface of circular shape (47) centred on the pivotal axis of the jaw unit, this bearing surface being capable of rotating on a circular bearing surface (48) which is also centred on the axis and formed on the corresponding end portion of the internal piston (9).

6. Ski binding in accordance with claim 5, characterized in that the rotary body constituted by a U-shaped stirrup-piece (37, 38) which partly surrounds the pivot and the piston is rigidly fixed to the piston by means of an axial stud (34) whose body which is mounted within the piston and passes through the pivot (13) is provided with a threaded end portion adapted to cooperate with a nut (31) having a head (30) which is slidably mounted within the internal piston in opposition to the spring (29) of the resilient mechanism housed between this head and an abutment member constituting the endwall (9a) of the piston.

7. Ski binding in accordance with claim 6, characterized in that the stud (34) traverses the pivot (13) via a passage having a double-cone profile, of oblong shape or such as to permit angular displacements of the stud at the time of a movement of the rotary body (5) about the pivot.
